# FASCICULE DE BREVET EUROPEEN

(11) **EP 3 907 564 B1**
(45) Date de publication et mention de la délivrance du brevet: **12.11.2025**
(21) Numéro de dépôt: 20172880.5
(22) Date de dépôt: 05.05.2020
(51) Int. Cl.: G04B 13/02, G04B 11/04, G04B 11/00, G04B 43/00

(54) **ÉLÉMENT D'INDEXATION D'HORLOGERIE**
INDEXIERUNGSELEMENT FÜR UHREN
TIMEPIECE INDEXING ELEMENT

(43) Date de publication de la demande: 10.11.2021
(73) Titulaire: ETA SA Manufacture Horlogère Suisse, 2540 Grenchen (CH)
(72) Inventeur: SAGLINI, M. Julien, 2504 Bienne (CH)
(74) Mandataire: ICB SA

(56) Documents cités:
- JP-U- H0 640 890
- JP-U- S5 770 176

## Description

### Domaine de l'invention

L'invention concerne un élément d'indexation d'horlogerie, agencé pour coopérer de façon sensiblement coaxiale, autour d'un axe autour duquel s'étend ledit élément d'indexation, avec un composant d'horlogerie comportant un relief d'indexage définissant une pluralité de positions d'indexage, ledit élément d'indexation comportant une première surface d'appui agencée pour coopérer en appui de butée avec une deuxième surface d'appui complémentaire que comporte un dit composant, et comportant des moyens de rappel élastique agencés pour exercer un effort de poussée sensiblement radial par rapport audit axe sur un dit composant pour le plaquer en appui sur ladite première surface d'appui, et comportant des moyens d'indexation agencés pour coopérer avec un dit relief d'indexage d'un dit composant pour un indexage relatif entre ledit élément d'indexation et ce dit composant.

L'invention concerne encore un ensemble horloger comportant au moins un tel élément d'indexation, et au moins un tel composant d'horlogerie comportant un relief d'indexage définissant une pluralité de positions d'indexage, ledit au moins un élément d'indexation et ledit au moins un composant étant agencés pour coopérer l'un avec l'autre de façon sensiblement coaxiale, autour dudit axe, pour leur indexage relatif l'un par rapport à l'autre.

L'invention concerne encore un mécanisme d'horlogerie comportant au moins un tel élément d'indexation, et/ou un tel ensemble horloger.

L'invention concerne encore une pièce d'horlogerie, notamment une montre, comportant au moins un tel mécanisme d'horlogerie et/ou au moins un tel élément d'indexation, et/ou un tel ensemble horloger.

L'invention concerne encore le domaine des mécanismes d'horlogerie, et en particulier des mécanismes d'affichage, et/ou de réglage, et/ou de sélection.

### Arrière-plan de l'invention

Dans des mécanismes d'affichage d'horlogerie tels que des affichages de fuseau horaire, souvent les roues fuseau/heures sautantes sont constituées de plusieurs planches/pignons, liées ensemble par une étoile/came contrainte par un élément ressort (cliquet). De tels systèmes ont un encombrement important.

Les éléments ressorts de ces systèmes sont souvent poussé à leur maximum, ce qui ne permet pas d'obtenir des valeurs importantes de flèches, pourtant nécessaires pour assurer l'armage et le fonctionnement. De surcroît les variations dimensionnelles lors de la production entraînent des variations de forces significatives au niveau de ces ressorts, les efforts ne sont pas reproductibles.

Les documents JPH0640890 et JPS5770176 décrivent d'autres exemples de réalisation d'éléments d'indexation comportant des portions élastiques agencées pour exercer un effort de poussée sensiblement radial par rapport à l'axe de rotation du composant à indexer.

### Résumé de l'invention

L'invention se propose à la fois de fiabiliser les mécanismes de réglage et d'indexage, de réduire leur l'épaisseur, et de garantir une indexation précise et maîtrisée entre deux éléments.

Il s'agit, encore, de limiter les contraintes subies par les éléments élastiques.

Et il faut enfin, s'affranchir de la dispersion des valeurs des forces, imputables à la difficulté de respecter, de façon reproductible, les tolérances de production.

A cet effet, l'invention concerne un élément d'indexation d'horlogerie, selon la revendication 1.

L'invention concerne encore un ensemble horloger comportant au moins un tel élément d'indexation, et au moins un tel composant d'horlogerie comportant un relief d'indexage définissant une pluralité de positions d'indexage, ledit au moins un élément d'indexation et ledit au moins un composant étant agencés pour coopérer l'un avec l'autre de façon sensiblement coaxiale, pour leur indexage relatif l'un par rapport à l'autre.

L'invention concerne encore un mécanisme d'horlogerie comportant au moins un tel élément d'indexation, et/ou un tel ensemble horloger.

L'invention concerne encore une pièce d'horlogerie, notamment une montre, comportant au moins un tel mécanisme d'horlogerie et/ou au moins un tel élément d'indexation, et/ou un tel ensemble horloger.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en plat, un ensemble horloger comportant d'une part un élément d'indexation qui est ici une roue dentée comportant, découpés dans sa planche, deux paires de bras élastiques, et d'autre part un composant d'horlogerie comportant un relief d'indexage définissant une pluralité de positions d'indexage, ce relief d'indexage étant ici constitué par une denture ; cet élément d'indexation et ce composant coopèrent l'un avec l'autre de façon coaxiale, en appui l'un dans l'autre. Dans chaque paire de bras élastiques le bras le plus interne effectue l'indexation en coopérant avec le relief d'indexage, et effectue une première pression sur ce dernier. Dans chaque paire le bras élastique le plus externe, coplanaire au bras interne, appuie sur ce dernier avec un couple de rappel supérieur au sien. Cette figure est représentée dans une position indexée stable ;
- la figure 2 représente, de façon similaire à la figure 1, le même mécanisme dans une position de transition, dans laquelle les bras élastiques internes sont en appui sur les sommets de dents du relief d'indexage ; les bras élastiques internes et externes sont alors dans leur élongation radiale maximale ;
- la figure 3 représente, de façon similaire à la figure 1, l'élément d'indexation seul, à l'état libre, dans lequel les bras élastiques internes et externes sont en position de repos, au plus près de l'axe ;
- la figure 4 représente, de façon similaire à la figure 1, une configuration inverse, où le composant comportant le relief d'indexage entoure l'élément d'indexation, et où les bras élastiques externes coopèrent avec ce dernier, tandis que les bras élastiques internes appuient sur les bras élastiques externes ;
- la figure 5 représente, de façon similaire à la figure 1, un détail d'une variante où le bras élastique interne comporte un cran avec lequel peut coopérer un bossage du bras élastique externe ;
- la figure 6 représente, de façon similaire à la figure 1, un détail d'une autre variante où un élément de blocage tel qu'une goupille est inséré en usine après un réglage, pour limiter le débattement du bras élastique interne et du bras élastique externe à un simple jeu d'amortissement de chocs, mais n'autorise pas un changement d'indexage dans extraction préalable de cet élément de blocage ;
- la figure 7 est un schéma-blocs représentant une pièce d'horlogerie, notamment une montre, comportant un mécanisme d'horlogerie comportant lui-même un tel ensemble avec un tel élément d'indexation, et un tel composant ;
- la figure 8 représente, de façon schématisée, et en plat, un ensemble horloger selon l'invention, où l'élément d'indexation comporte une alternance de premiers bras élastiques, agencés pour coopérer avec le relief d'indexage du composant, et de deuxièmes bras, lesquels comportent chacun une surface d'appui qui, en position de service est distante du relief d'indexage, et qui, en cas de choc, constituent des surfaces d'appui de butée et/ou de guidage du composant.

### Description détaillée des modes de réalisation préférés

L'invention concerne un élément d'indexation 10 d'horlogerie, agencé pour coopérer de façon sensiblement coaxiale, autour d'un axe D autour duquel s'étend cet élément d'indexation 10, avec un composant 20 d'horlogerie.

Ce composant 20 comporte un relief d'indexage 30, définissant une pluralité de positions d'indexage. Ce relief d'indexage peut être constitué par une denture tel qu'illustré par les figures, ou par une cannelure, ou par des encoches, ou saillants, ou pions, ou autre.

Dans un example, l'élément d'indexation 10 comporte une première surface d'appui 11, qui est agencée pour coopérer, au moins en configuration de choc, en appui de butée et/ou de guidage avec une deuxième surface d'appui complémentaire 21 que comporte un tel composant 20. Dans le cas des figures 1 à 6 il s'agit d'un contact permanent, et cette zone de contact entre l'élément d'indexation 10 et le composant 20 assure le parfait positionnement de l'un par rapport à l'autre : leur position est à la fois connue et maîtrisée.

En régime normal, en position de service, chaque première surface d'appui 11 est à distance d'une deuxième surface d'appui complémentaire 21, avec un jeu non nul, de quelques micromètres ou dizaines de micromètres. En cas de choc, la première surface d'appui 11 assure à la fois une fonction de butée et une fonction de guidage du composant 20.

L'élément d'indexation 10 comporte des moyens de rappel élastique, repérés 12 sur les figures 1 à 6, qui sont agencés pour exercer un effort de poussée sensiblement radial, par rapport à l'axe D, sur un tel composant 20, pour le plaquer en appui sur une surface de contact, ou sur la surface d'appui 11.

L'élément d'indexation 10 comporte des moyens d'indexation 13, qui sont agencés pour coopérer avec un relief d'indexage 30 d'un composant 20 pour un indexage relatif entre l'élément d'indexation 10 et ce composant 20. Ces moyens d'indexation 13 sont notamment des dents, des ergots, ou similaire.

Les moyens de rappel élastique 12 comportent au moins un premier bras élastique 14, comportant une première surface d'indexation 15 que comportent les moyens d'indexation 13. Et ce premier bras élastique 14 est agencé pour exercer un effort de poussée sensiblement radial par rapport à l'axe D sur un tel composant 20.

Dans un agencement particulier, tel que visible sur les réalisations des figures 1 à 6, les moyens de rappel élastique 12 comportent encore au moins un deuxième bras élastique 16, qui est agencé pour exercer un effort de poussée sensiblement radial par rapport à l'axe D sur un au moins un premier bras élastique 14. Plus particulièrement, dans une paire constituée par un premier bras élastique 14 et un deuxième bras élastique 16, le deuxième bras élastique 16 est agencé pour exercer un couple de rappel supérieur au couple de rappel du premier bras élastique 14. Plus particulièrement, dans une paire constituée par un premier bras élastique 14 et un deuxième bras élastique 16, le deuxième bras élastique 16 est agencé pour, parcourir, dans sa course de flexion, une extension radiale (ou flèche) inférieure à celle du premier bras élastique 14. Par exemple, sur le mécanisme illustré sur les figures 1 à 3, dont l'application est l'entraînement de l'heure et d'un indicateur de quantième de montre, le premier bras élastique intérieur 14 a une flèche de 0.26 mm, tandis que celle du deuxième bras élastique 16 est de 0.21 mm. Cet agencement permet d'assurer la tenue de couple, et de garantir ici un couple minimal de 1.2N.mm. De façon particulière, et tel qu'illustré par les figures 1 à 6, l'élément d'indexation 10 comporte une pluralité de paires (deux paires dans le cas non limitatif des figures), chacune constituée par un premier bras élastique 14 et un deuxième bras élastique 16, et chacune agencée pour exercer sur un composant 20 un effort sensiblement diamétralement opposé, par rapport à l'axe D, à la première surface d'appui 11. Plus particulièrement, au moins un deuxième bras élastique 16 comporte un ergot 17 qui est agencé pour coopérer avec un cran 18 que comporte un premier bras élastique 14 avec lequel coopère ce deuxième bras élastique 16, pour un verrouillage en position d'indexation de ce premier bras élastique 14, en usine ou dans un service d'après-vente ; pour être mise en œuvre par un utilisateur, une telle variante nécessite l'agencement de moyens complémentaires, non illustrés ici, pour dégager l'ergot 17 du cran 18. Plus particulièrement, l'élément d'indexation 10 comporte au moins un élément de blocage 19, qui est agencé pour bloquer un deuxième bras élastique 16 en appui sur un premier bras élastique 14 avec lequel coopère ce deuxième bras élastique 16 ; ce blocage peut être un blocage avec un léger jeu, pour autoriser une petite course radiale du premier bras élastique 14 et du deuxième bras élastique 16 en cas de choc, quand le mécanisme est incorporé à une montre ; là encore, un tel blocage concerne un réglage d'usine ou dans un servie d'après-vente. De préférence, au sein d'une même paire, le premier bras élastique 14 et le deuxième bras élastique 16 sont sensiblement parallèles l'un à l'autre. Dans un agencement particulier, et tel qu'illustré par les figures 1 à 6, les premiers bras élastiques 14 et deuxièmes bras élastiques 16 sont courbes, notamment sensiblement circulaires et centrés sur l'axe D, pour une bonne répartition des contraintes. Dans une variante telle qu'illustrée par les figures 1 à 3, l'élément d'indexation 10 comporte une chambre interne 111, délimitée par la surface d'appui 11 et chaque premier bras élastique 14, et qui est agencée pour entourer un relief d'indexage 30 d'un composant 20, et chaque premier bras élastique 14 est plus proche de l'axe D que chaque deuxième bras élastique 16. Dans une autre variante telle qu'illustrée par la figure 4, l'élément d'indexation 10 est agencé pour être inséré dans une chambre externe délimitée par un relief d'indexage 30 d'un composant 20, et chaque premier bras élastique 14 est plus éloigné de l'axe D que chaque deuxième bras élastique 16.

Dans une variante avantageuse, et tel que visible sur les figures 1 à 6, l'élément d'indexation 10 comporte au moins un bossage 110 diamétralement opposé, par rapport à l'axe D, à la première surface d'appui 11, pour constituer une butée anti-choc limitant le mouvement radial relatif, en cas de choc, entre l'élément d'indexation 10 et un composant 20 assemblés l'un à l'autre dans une position indexée.

La figure 8 illustre un mécanisme selon l'invention, agencé pour assurer un bon fonctionnement, avec maintien de la géométrie, même en cas de choc.

Ainsi l'invention concerne un élément d'indexation 10 d'horlogerie, agencé pour coopérer de façon sensiblement coaxiale, autour d'un axe D autour duquel s'étend cet élément d'indexation 10, avec un composant 20 d'horlogerie comportant un relief d'indexage 30. L'élément d'indexation 10 comporte des moyens d'indexation 13, qui sont agencés pour coopérer avec un tel relief d'indexage 30 d'un composant 20, pour un indexage relatif entre cet élément d'indexation 10 et ce composant 20 parmi une pluralité de positions relatives d'indexage.

Selon l'invention, ces moyens d'indexation 13 sont portés par une pluralité de premiers bras élastiques 14 comportant chacun une première surface d'indexation 15, chaque premier bras élastique 14 étant agencé pour exercer un effort de poussée sensiblement radial par rapport à l'axe D sur ce composant 20.

Et l'élément d'indexation 10 comporte au moins une première surface d'appui 11, qui est agencée pour, à l'état libre dans une position de service rester à distance d'une deuxième surface d'appui complémentaire 21 que comporte un composant 20, et en cas de choc coopérer en appui de butée et/ou de guidage avec la deuxième surface d'appui complémentaire 21.

Plus particulièrement, le jeu dans la position de service entre chaque première surface d'appui 11 et chaque deuxième surface d'appui complémentaire 21 est strictement positif, c'est-à-dire non nul.

Chaque première surface d'appui 11 est portée par un deuxième bras 40 en porte-à-faux à l'intérieur de l'élément d'indexation 10. Selon l'invention telle que revendiquée, chaque deuxième bras 40 est élastique.

Plus particulièrement, l'élément d'indexation 10 comporte une pluralité de premières surfaces d'appui 11, qui sont agencées pour entourer un composant 20 et le conserver sensiblement coaxial à l'élément d'indexation 10 en cas de choc.

Plus particulièrement, chaque première surface d'appui 11 est agencée pour coopérer simultanément avec plusieurs reliefs saillants 31, notamment des dents, que comporte le relief d'indexage 30 du composant 20.

Plus particulièrement, chaque deuxième bras 40 comporte une première surface externe de limitation 41, qui est agencée pour limiter la course centripète d'un premier bras élastique 14 ou pour écarter un premier bras élastique 14 de l'axe D lors d'un choc.

Plus particulièrement, l'élément d'indexation 10 comporte une alternance de deuxièmes bras 40 et de premiers bras élastiques 14, tous saillants intérieurement d'une structure sensiblement annulaire, vers l'axe D.

Plus particulièrement, chaque premier bras élastique 14 comporte un logement 150 ou une excroissance pour sa manœuvre par un outil à serrage **concentrique** pour sa mise en coopération avec un relief d'indexage 30 d'un composant 20, ou pour son démontage.

Plus particulièrement, chaque deuxième bras 40 comporte une deuxième surface interne de limitation 42, qui est agencée pour limiter la course centrifuge d'un premier bras élastique 14.

On comprend que l'invention est utilisable indifféremment avec l'élément d'indexation 10 mobile et le composant 20 fixe, ou l'élément d'indexation 10 fixe et le composant 20 mobile, ou l'élément d'indexation 10 et le composant 20 tous deux mobiles, voire l'élément d'indexation 10 et le composant 20 tous deux fixes pour un réglage d'usine par exemple.

Dans une variante, l'élément d'indexation 10 est un mobile agencé pour pivoter autour de l'axe D et autour d'un composant 20 avec lequel il coopère.

Plus particulièrement, l'élément d'indexation 10 comporte des moyens d'entraînement 120, tels qu'une denture, une cannelure, des encoches, des perçages, des saillants, goupilles, pions, gorge de courroie ou de chaîne, ou autre.

Dans une variante, l'élément d'indexation 10 est agencé pour être fixé dans une position angulaire fixe sur une structure d'un mouvement ou d'un mécanisme d'horlogerie.

Plus particulièrement, l'élément d'indexation 10 est en matériau micro-usinable, réalisable par un procédé de type « LIGA » (de l'allemand « Röntgenlithographie, Galvanoformung, Abformung » : lithographie, galvanisation, formage) ou similaire, en silicium, ou oxyde de silicium, ou en nickel-phosphore NiP, ou tout matériau similaire d'usage désormais courant en horlogerie et se prêtant à la confection de composants monoblocs de faible épaisseur comportant des lames élastiques.

L'invention se prête particulièrement bien à la réalisation de composants pour montres, de petites dimensions, par exemple de diamètre hors tout inférieur à 5 mm, et d'une épaisseur de quelques dixièmes de millimètre.

L'invention concerne encore un ensemble horloger 100 comportant au moins un tel élément d'indexation 10, et au moins un tel composant 20 d'horlogerie comportant un relief d'indexage 30 définissant une pluralité de positions d'indexage. Cet au moins un élément d'indexation 10 et cet au moins un composant 20 sont agencés pour coopérer l'un avec l'autre de façon sensiblement coaxiale, autour de l'axe D, pour leur indexage relatif l'un par rapport à l'autre, avec la première surface d'appui 11 agencée pour coopérer en appui de butée avec une deuxième surface d'appui complémentaire 21 que comporte cet au moins un composant 20, et les moyens d'indexation 13 agencés pour coopérer avec un relief d'indexage 30 d'un tel composant 20 pour un indexage relatif entre l'élément d'indexation 10 et le composant 20 concernés.

Dans la variante des figures 1 à 3, l'élément d'indexation 10 comporte une chambre interne 111, délimitée par la surface d'appui 11 et chaque premier bras élastique 14, agencée pour entourer un relief d'indexage 30 d'un composant 20, et chaque premier bras élastique 14 est plus proche de l'axe D que chaque deuxième bras élastique 16.

Dans la variante de la figure 4, l'élément d'indexation 10 est agencé pour être inséré dans une chambre externe délimitée par un relief d'indexage 30 d'un composant 20, et chaque premier bras élastique 14 est plus éloigné de l'axe D que chaque deuxième bras élastique 16.

Plus particulièrement, l'ensemble horloger 100 comporte un élément d'indexation 10 unique, et un composant 20 unique.

Dans une variante, le composant 20 est un mobile.

Dans une autre variante, le composant 20 est agencé pour être fixé dans une position angulaire fixe sur une structure d'un mouvement ou d'un mécanisme d'horlogerie.

Plus particulièrement, l'élément d'indexation 10 et le relief d'indexage 30 du composant 20 sont tous deux délimités par un même plan supérieur et un même plan inférieur, perpendiculaires à l'axe D. Plus particulièrement encore, ils ont la même épaisseur.

L'invention concerne encore un mécanisme d'horlogerie 500 comportant au moins un tel élément d'indexation 10, et/ou un tel ensemble horloger 100.

L'invention concerne encore une pièce d'horlogerie 1000, notamment une montre, comportant au moins un tel mécanisme d'horlogerie 500, et/ou au moins un élément d'indexation 10, et/ou un ensemble horloger 100.

Par rapport à l'art antérieur où il était usuel de juxtaposer côte à côte une roue dentée avec des éléments ressorts, l'invention, toute en assurant le débrayage des deux éléments indexés, permet de gagner un niveau en Z, c'est-à-dire de réduire l'épaisseur totale.

La mise en parallèle de deux bras élastiques, ou éléments ressorts, permet d'obtenir le couple désiré, de limiter les contraintes subies, et d'avoir une flèche de flexion (extension radiale des bras élastiques) importante. Une grande flèche permet de réduire l'influence des variations de production.

Au sein de chaque paire, un des bras élastiques assure le positionnement et l'indexation, et une partie du couple d'appui, et l'autre ressort assure la majeure partie du couple d'appui résultant.

Si l'invention est illustrée ici avec un élément d'indexation 10 et un composant 20 qui sont tous deux des roues dentées, on comprend que l'invention se prête à de nombreuses applications horlogères : roue à colonnes, anneau de quantième, indicateur de fuseau, bascule, disque d'affichage, indicateur jour/nuit, indicateur AM/PM, afficheur d'année bissextile, phase de lune, ou autre.

Enfin, la bonne orientation des forces d'appui exercées par les éléments ressorts permet d'assurer un positionnement d'un élément par rapport à l'autre, de façon connue, à tout instant.

En somme, l'invention permet d'obtenir un gain appréciable sur l'encombrement, notamment en épaisseur, de minimiser le risque de casse des éléments ressorts, et d'assurer une meilleure maîtrise des forces.

## Revendications

1. Elément d'indexation (10) d'horlogerie, agencé pour coopérer de façon sensiblement coaxiale, autour d'un axe (D) autour duquel s'étend ledit élément d'indexation (10), avec un composant (20) d'horlogerie comportant un relief d'indexage (30), comportant des moyens d'indexation (13) agencés pour coopérer avec un dit relief d'indexage (30) d'un dit composant (20) pour un indexage relatif entre ledit élément d'indexation (10) et ce dit composant (20) parmi une pluralité de positions relatives d'indexage, lesdits moyens d'indexation (13) étant portés par une pluralité de premiers bras élastiques (14) comportant chacun une première surface d'indexation (15), chaque dit premier bras élastique (14) étant agencé pour exercer un effort de poussée sensiblement radial par rapport audit axe (D) sur ce dit composant (20), ledit élément d'indexation (10) comportant au moins une première surface d'appui (11) qui est agencée pour, à l'état libre dans une position de service rester à distance d'une deuxième surface d'appui complémentaire (21) que comporte un dit composant (20), et en cas de choc coopérer en appui de butée et/ou de guidage avec ladite deuxième surface d'appui complémentaire (21), chaque dite première surface d'appui (11) étant portée par un deuxième bras (40) **caractérisé en ce que** le deuxième bras est élastique en porte-à-faux à l'intérieur dudit élément d'indexation (10).

2. Elément d'indexation (10) selon la revendication 1, **caractérisé en ce que** le jeu dans ladite position de service entre chaque dite première surface d'appui (11) et chaque dite deuxième surface d'appui complémentaire (21) est strictement positif.

3. Elément d'indexation (10) selon l'une des revendications 1 à 2, **caractérisé en ce que** ledit élément d'indexation (10) comporte une pluralité de dites premières surfaces d'appui (11) agencées pour entourer un dit composant (20) et le conserver sensiblement coaxial audit élément d'indexation (10) en cas de choc.

4. Elément d'indexation (10) selon l'une des revendications 1 à 3, **caractérisé en ce que** chaque dite première surface d'appui (11) est agencée pour coopérer simultanément avec plusieurs reliefs saillants (31) que comporte ledit relief d'indexage (30) dudit composant (20).

5. Elément d'indexation (10) selon l'une des revendications 1 à 4, **caractérisé en ce que** chaque dit deuxième bras (40) comporte une première surface externe de limitation (41) agencée pour limiter la course centripète d'un dit premier bras élastique (14) ou pour écarter un dit premier bras élastique (14) dudit axe (D) lors d'un choc.

6. Elément d'indexation (10) selon l'une des revendications 1 à 5, **caractérisé en ce que** ledit élément d'indexation (10) comporte une alternance de dits deuxièmes bras (40) et de dits premiers bras élastiques (14), tous saillants intérieurement d'une structure sensiblement annulaire, vers ledit axe (D).

7. Elément d'indexation (10) selon l'une des revendications 1 à 6, **caractérisé en ce que** chaque dit premier bras élastique (14) comporte un logement ou une excroissance pour sa manoeuvre par un outil à serrage concentrique pour sa mise en coopération avec un dit relief d'indexage (30) d'un dit composant (20) ou pour son démontage.

8. Elément d'indexation (10) selon l'une des revendications 1 à 7, **caractérisé en ce que** chaque dit deuxième bras (40) comporte une deuxième surface interne de limitation (42) agencée pour limiter la course centrifuge d'un dit premier bras élastique (14).

9. Elément d'indexation (10) selon l'une des revendications 1 à 8, **caractérisé en ce que** ledit élément d'indexation (10) est un mobile agencé pour pivoter autour dudit axe (D) et autour d'un dit composant (20) avec lequel il coopère.

10. Elément d'indexation (10) selon la revendication 9, **caractérisé en ce que** ledit élément d'indexation (10) comporte des moyens d'entraînement ou de positionnement (120).

11. Elément d'indexation (10) selon la revendication 10, **caractérisé en ce que** lesdits moyens d'entraînement ou de positionnement (120) comportent une denture.

12. Elément d'indexation (10) selon l'une des revendications 1 à 11, **caractérisé en ce que** ledit élément d'indexation (10) est agencé pour être fixé dans une position angulaire fixe sur une structure d'un mouvement ou d'un mécanisme d'horlogerie.

13. Elément d'indexation (10) selon l'une des revendications 1 à 12, **caractérisé en ce que** ledit élément d'indexation (10) est en nickel-phosphore NiP.

14. Ensemble horloger (100) comportant au moins un élément d'indexation (10) selon l'une des revendications 1 à 13, et au moins un composant (20) d'horlogerie comportant un relief d'indexage (30) définissant une pluralité de positions d'indexage, ledit au moins un élément d'indexation (10) et ledit au moins un composant (20) étant agencés pour coopérer l'un avec l'autre de façon sensiblement coaxiale, autour dudit axe (D), pour leur indexage relatif l'un par rapport à l'autre, avec ladite première surface d'appui (11) agencée pour coopérer en appui de butée ou de guidage avec une deuxième surface d'appui complémentaire (21) que comporte ledit au moins un composant (20), et lesdits moyens d'indexation (13) agencés pour coopérer avec un dit relief d'indexage (30) d'un dit composant (20) pour un indexage relatif entre ledit élément d'indexation (10) et ledit composant (20).

15. Ensemble horloger (100) selon la revendication 14, **caractérisé en ce que** ledit élément d'indexation (10) comporte une chambre interne (111) agencée pour entourer un dit relief d'indexage (30) d'un dit composant (20), et **en ce que** chaque dit premier bras élastique (14) est plus proche dudit axe (D) que chaque dite première surface d'appui (11).

16. Ensemble horloger (100) selon l'une des revendications 14 à 15, **caractérisé en ce que** ledit ensemble horloger (100) comporte un dit élément d'indexation (10) unique, et un dit composant (20) unique.

17. Ensemble horloger (100) selon l'une des revendications 14 à 16, **caractérisé en ce que** ledit composant (20) est un mobile.

18. Ensemble horloger (100) selon l'une des revendications 14 à 17 **caractérisé en ce que** ledit composant (20) est agencé pour être fixé dans une position angulaire fixe sur une structure d'un mouvement ou d'un mécanisme d'horlogerie.

19. Ensemble horloger (100) selon l'une des revendications 14 à 18 **caractérisé en ce que** ledit élément d'indexation (10) et ledit relief d'indexage (30) du composant (20) sont tous deux délimités par un même plan supérieur et un même plan inférieur, perpendiculaires audit axe (D).

20. Mécanisme d'horlogerie (500) comportant au moins un élément d'indexation (10) selon l'une des revendications 1 à 13, et/ou un ensemble horloger (100) selon l'une des revendications 14 à 19.

21. Pièce d'horlogerie (1000) comportant au moins un mécanisme d'horlogerie (500) selon la revendication 20 et/ou au moins un élément d'indexation (10) selon l'une des revendications 1 à 13, et/ou un ensemble horloger (100) selon l'une des revendications 14 à 19.

## Patentansprüche

1. Indexierungselement (10) für Uhren, ausgebildet, um im Wesentlichen koaxial um eine Achse (D), um die sich das Indexierungselement (10) erstreckt, mit einer Uhrwerkskomponente (20) zusammenzuwirken, die ein Indexierrelief (30) aufweist, mit Indexierungsmitteln (13), die zum Zusammenwirken mit dem genannten Indexierrelief (30) der genannten Komponente (20) eingerichtet sind, um eine relative Indexierung zwischen dem Indexierungselement (10) und der genannten Komponente (20) in einer Mehrzahl relativer Indexierstellungen zu bewirken, wobei die Indexierungsmittel (13) von einer Mehrzahl erster elastischer Arme (14) getragen werden, die jeweils eine erste Indexierungsfläche (15) aufweisen, wobei jeder erste elastische Arm (14) ausgebildet ist, relativ zu der Achse (D) eine im Wesentlichen radiale Schubkraft auf die genannte Komponente (20) auszuüben, wobei das Indexierungselement (10) mindestens eine erste Anlagefläche (11) aufweist, die im freien Zustand in einer Betriebsstellung von einer zweiten, komplementären Anlagefläche (21), die die genannte Komponente (20) aufweist, beabstandet ist und im Falle eines Stoßes mit der zweiten komplementären Anlagefläche (21) als Anschlag- und/oder Führungsfläche zusammenwirkt, wobei jede erste Anlagefläche (11) von einem zweiten Arm (40) getragen ist, **dadurch gekennzeichnet, dass** der zweite Arm innerhalb des Indexierungselements (10) einseitig eingespannt elastisch ausgebildet ist.

2. Indexierungselement (10) nach Anspruch 1, **dadurch gekennzeichnet, dass** das Spiel in der Betriebsstellung zwischen jeweils der ersten Anlagefläche (11) und der komplementären zweiten Anlagefläche (21) größer als Null ist.

3. Indexierungselement (10) nach einem der Ansprüche 1 bis 2, **dadurch gekennzeichnet, dass** das Indexierungselement (10) eine Mehrzahl der genannten ersten Anlageflächen (11) aufweist, die so angeordnet sind, dass sie die genannte Komponente (20) umgeben und sie im Stoßfall im Wesentlichen koaxial zum Indexierungselement (10) halten.

4. Indexierungselement (10) nach einem der Ansprüche 1 bis 3, **dadurch gekennzeichnet, dass** jede genannte erste Anlagefläche (11) so ausgebildet ist, dass sie gleichzeitig mit mehreren Vorsprüngen (31) zusammenwirkt, die das Indexierrelief (30) der genannten Komponente (20) aufweist.

5. Indexierungselement (10) nach einem der Ansprüche 1 bis 4, **dadurch gekennzeichnet, dass** jeder genannte zweite Arm (40) eine erste äußere Begrenzungsfläche (41) aufweist, die eingerichtet ist, den zentripetalen Hub eines genannten ersten elastischen Arms (14) zu begrenzen oder bei einem Stoß einen genannten ersten elastischen Arm (14) von der Achse (D) wegzulenken.

6. Indexierungselement (10) nach einem der Ansprüche 1 bis 5, **dadurch gekennzeichnet, dass** das Indexierungselement (10) eine wechselweise Anordnung der genannten zweiten Arme (40) und der genannten ersten elastischen Arme (14) aufweist, die sämtlich von einer im Wesentlichen ringförmigen Struktur nach innen in Richtung der genannten Achse (D) vorspringen.

7. Indexierungselement (10) nach einem der Ansprüche 1 bis 6, **dadurch gekennzeichnet, dass** jeder genannte erste elastische Arm (14) eine Ausnehmung oder einen Vorsprung zur Betätigung mittels eines konzentrisch klemmenden Werkzeugs aufweist, um den genannten ersten elastischen Arm mit einem genannten Indexierrelief (30) einer genannten Komponente (20) in Eingriff zu bringen oder zu dessen Demontage.

8. Indexierungselement (10) nach einem der Ansprüche 1 bis 7, **dadurch gekennzeichnet, dass** jeder genannte zweite Arm (40) eine zweite innere Begrenzungsfläche (42) aufweist, die eingerichtet ist, den zentrifugalen Hub eines genannten ersten elastischen Arms (14) zu begrenzen.

9. Indexierungselement (10) nach einem der Ansprüche 1 bis 8, **dadurch gekennzeichnet, dass** das Indexierungselement (10) als Rad ausgebildet ist, das um die genannte Achse (D) und um die genannte Komponente (20), mit der es zusammenwirkt, drehbar gelagert ist.

10. Indexierungselement (10) nach Anspruch 9, **dadurch gekennzeichnet, dass** das Indexierungselement (10) Antriebs- oder Positionierungsmittel (120) aufweist.

11. Indexierungselement (10) nach Anspruch 10, **dadurch gekennzeichnet, dass** die genannten Antriebs- oder Positionierungsmittel (120) eine Verzahnung aufweisen.

12. Indexierungselement (10) nach einem der Ansprüche 1 bis 11, **dadurch gekennzeichnet, dass** das Indexierungselement (10) dazu eingerichtet ist, in einer festen Winkelstellung an einer Struktur eines Uhrwerks oder eines uhrmacherischen Mechanismus befestigt zu werden.

13. Indexierungselement (10) nach einem der Ansprüche 1 bis 12, **dadurch gekennzeichnet, dass** das Indexierungselement (10) aus Nickel-Phosphor (NiP) besteht.

14. Uhrmacherische Baugruppe (100), umfassend mindestens ein Indexierungselement (10) nach einem der Ansprüche 1 bis 13 und mindestens eine uhrmacherische Komponente (20) mit einem Indexierrelief (30), das eine Mehrzahl von Indexierstellungen definiert, wobei das mindestens eine Indexierungselement (10) und die mindestens eine Komponente (20) so eingerichtet sind, dass sie im Wesentlichen koaxial um die genannte Achse (D) miteinander zusammenwirken, um eine relative Indexierung zueinander zu bewirken, wobei die genannte erste Anlagefläche (11) dazu eingerichtet ist, als Anschlag- und/oder Führungsfläche mit einer komplementären zweiten Anlagefläche (21) zusammenzuwirken, die die genannte mindestens eine Komponente (20) aufweist, und wobei die genannten Indexierungsmittel (13) dazu eingerichtet sind, mit einem genannten Indexierrelief (30) einer genannten Komponente (20) zusammenzuwirken, um eine relative Indexierung zwischen dem genannten Indexierungselement (10) und der genannten Komponente (20) zu bewirken.

15. Uhrmacherische Baugruppe (100) nach Anspruch 14, **dadurch gekennzeichnet, dass** das genannte Indexierungselement (10) einen Innenraum (111) aufweist, der dazu eingerichtet ist, ein genanntes Indexierrelief (30) einer genannten Komponente (20) zu umschließen, und dass jeder genannte erste elastische Arm (14) näher an der Achse (D) angeordnet ist als jede genannte erste Anlagefläche (11).

16. Uhrmacherische Baugruppe (100) nach einem der Ansprüche 14 bis 15, **dadurch gekennzeichnet, dass** die Baugruppe (100) ein einziges Indexierungselement (10) und eine einzige Komponente (20) aufweist.

17. Uhrmacherische Baugruppe (100) nach einem der Ansprüche 14 bis 16, **dadurch gekennzeichnet, dass** die genannte Komponente (20) ein Rad ist.

18. Uhrmacherische Baugruppe (100) nach einem der Ansprüche 14 bis 17, **dadurch gekennzeichnet, dass** die genannte Komponente (20) dazu eingerichtet ist, in einer festen Winkelstellung an einer Struktur eines Uhrwerks oder eines uhrmacherischen Mechanismus befestigt zu werden.

19. Uhrmacherische Baugruppe (100) nach einem der Ansprüche 14 bis 18, **dadurch gekennzeichnet, dass** das genannte Indexierungselement (10) und das genannte Indexierrelief (30) der Komponente (20) jeweils durch dieselbe obere und dieselbe untere, zur genannten Achse (D) senkrechte Ebene begrenzt sind.

20. Uhrmacherischer Mechanismus (500), umfassend mindestens ein Indexierungselement (10) nach einem der Ansprüche 1 bis 13 und/oder eine uhrmacherische Baugruppe (100) nach einem der Ansprüche 14 bis 19.

21. Zeitmesser (1000), umfassend mindestens einen uhrmacherischen Mechanismus (500) nach Anspruch 20 und/oder mindestens ein Indexierungselement (10) nach einem der Ansprüche 1 bis 13 und/oder eine uhrmacherische Baugruppe (100) nach einem der Ansprüche 14 bis 19.

## Claims

1. A timepiece indexing element (10), arranged to cooperate in a substantially coaxial manner, around an axis (D) around which said indexing element (10) extends, with a timepiece component (20) including an indexing relief (30), including indexing means (13) arranged to cooperate with a said indexing relief (30) of a said component (20) for relative indexing between said indexing element (10) and this said component (20) from a plurality of relative indexing positions, said indexing means (13) being carried by a plurality of first elastic arms (14) each including a first indexing surface (15), each said first elastic arm (14) being arranged to exert a pushing force that is substantially radial relative to said axis (D) on this said component (20), said indexing element (10) comprising at least a first bearing surface (11) which is arranged, in the free state in a service position, to remain at a distance from a second complementary bearing surface (21) that a said component (20) includes, and in the event of impact, to cooperate in abutment and/or guide bearing with said second complementary bearing surface (21), each said first bearing surface (11) being carried by a second bearing arm (40), **characterised in that** the second elastic bearing arm (40) is a second elastic bearing arm cantilevered inside said indexing element (10).

2. The indexing element (10) according to claim 1, **characterised in that** the clearance in said service position between each said first bearing surface (11) and each said second complementary bearing surface (21) is strictly positive.

3. The indexing element (10) according to claim 1 or 2, **characterised in that** said indexing element (10) includes a plurality of said first bearing surfaces (11) arranged to surround a said component (20) and keep it substantially coaxial with said indexing element (10) in the event of impact.

4. The indexing element (10) according to one of claims 1 to 3, **characterised in that** each said first bearing surface (11) is arranged to cooperate simultaneously with several protruding reliefs (31) that said indexing relief (30) of said component (20) includes.

5. The indexing element (10) according to one of claims 1 to 4, **characterised in that** each said second bearing arm (40) includes a first outer limiting surface (41) arranged to limit the centripetal travel of a said first elastic arm (14) or to move a said first elastic arm (14) away from said axis (D) upon impact.

6. The indexing element (10) according to one of claims 1 to 5, **characterised in that** said indexing element (10) includes an alternation of said second bearing arms (40) and said first elastic arms (14), all protruding internally from a substantially annular structure, towards said axis (D).

7. The indexing element (10) according to one of claims 1 to 6, **characterised in that** each said first elastic arm (14) includes a housing or a protuberance for its handling by a concentric clamping tool for cooperating it with a said indexing relief (30) of a said component (20) or for its dismantling.

8. The indexing element (10) according to one of claims 1 to 7, **characterised in that** each said second bearing arm (40) includes a second inner limiting surface (42) arranged to limit the centrifugal travel of a said first elastic arm (14).

9. The indexing element (10) according to one of claims 1 to 8, **characterised in that** said indexing element (10) is a mobile arranged to pivot around said axis (D) and around a said component (20) with which it cooperates.

10. The indexing element (10) according to claim 9, **characterised in that** said indexing element (10) includes drive or positioning means (120).

11. The indexing element (10) according to claim 10, **characterised in that** said drive or positioning means (120) include toothing.

12. The indexing element (10) according to one of claims 1 to 11, **characterised in that** said indexing element (10) is arranged to be fixed in a fixed angular position on a structure of a movement or of a timepiece mechanism.

13. The indexing element (10) according to one of claims 1 to 12, **characterised in that** said indexing element (10) is made of nickel-phosphorus NiP.

14. A timepiece assembly (100) including at least one indexing element (10) according to one of claims 1 to 13, and at least one timepiece component (20) including an indexing relief (30) defining a plurality of indexing positions, said at least one indexing element (10) and said at least one component (20) being arranged to cooperate with one another in a substantially coaxial manner, around said axis (D), for their relative indexing relative to one another, with said first bearing surface (11) arranged to cooperate in abutment or guide bearing with a second complementary bearing surface (21) that said at least one component (20) includes, and said indexing means (13) arranged to cooperate with a said indexing relief (30) of a said component (20) for relative indexing between said indexing element (10) and said component (20).

15. The timepiece assembly (100) according to claim 14, **characterised in that** said indexing element (10) includes an inner chamber (111) arranged to surround a said indexing relief (30) of a said component (20), and **in that** each said first elastic arm (14) is closer to said axis (D) than each said first bearing surface (11).

16. The timepiece assembly (100) according to one of claims 14 to 15, **characterised in that** said timepiece assembly (100) includes a single said indexing element (10), and a single said component (20).

17. The timepiece assembly (100) according to one of claims 14 to 16, **characterised in that** said component (20) is a mobile.

18. The timepiece assembly (100) according to one of claims 14 to 17, **characterised in that** said component (20) is arranged to be fixed in a fixed angular position on a structure of a movement or of a timepiece mechanism.

19. The timepiece assembly (100) according to one of claims 14 to 18, **characterised in that** said indexing element (10) and said indexing relief (30) of the component (20) are both delimited by the same upper plane and the same lower plane, which are perpendicular to said axis (D).

20. A timepiece mechanism (500) including at least one indexing element (10) according to one of claims 1 to 13, and/or a timepiece assembly (100) according to one of claims 14 to 19.

21. A timepiece (1000) including at least one timepiece mechanism (500) according to claim 20 and/or at least one indexing element (10) according to one of claims 1 to 13, and/or a timepiece assembly (100) according to one of claims 14 to 19.
